# EUROPÄISCHE PATENTSCHRIFT

(11) **EP 3 072 410 B1**
(45) Veröffentlichungstag und Bekanntmachung des Hinweises auf die Patenterteilung: **22.11.2017**
(21) Anmeldenummer: 16000675.5
(22) Anmeldetag: 21.03.2016
(51) Int. Cl.: A42B 3/28, A62B 18/08

(54) **SPANNVORRICHTUNG ZUM LÖSBAREN HALTEN EINER MASKE AN EINEM SCHUTZHELM UND SCHUTZHELM MIT EINER SPANNVORRICHTUNG**
CLAMPING DEVICE FOR THE RELEASABLE HOLDING OF A MASK ON A SAFETY HELMET AND SAFETY HELMET WITH A CLAMPING DEVICE
DISPOSITIF DE SERRAGE DESTINE A LA RETENUE AMOVIBLE D'UN MASQUE SUR UN CASQUE DE PROTECTION ET CASQUE DE PROTECTION COMPRENANT UN DISPOSITIF DE SERRAGE

(30) Priorität: 25.03.2015 DE 102015003746
(43) Veröffentlichungstag der Anmeldung: 28.09.2016
(73) Patentinhaber: Dräger Safety AG & Co. KGaA, 23560 Lübeck (DE)
(72) Erfinder: Timo, Tralau, 23623 Gnissau (DE)
(74) Vertreter: Mildner, Volker

(56) Entgegenhaltungen:
- DE-U1- 9 307 045
- US-A- 4 136 403
- US-A- 4 734 940
- US-A1- 2006 277 665

## Beschreibung

Die Erfindung betrifft eine Spannvorrichtung zum lösbaren Halten einer Maske, insbesondere einer Atemschutzmaske, an einem Helm, insbesondere einem Schutzhelm, wie z.B. einem Feuerschutzhelm. Die Spannvorrichtung weist eine erste Haltevorrichtung mit einer ersten Koppeleinrichtung zum Befestigen der Spannvorrichtung an einem Helm und eine zweite Haltevorrichtung mit einer zweiten Koppeleinrichtung zum Befestigen der Spannvorrichtung an einer Maske auf. Die erste Haltevorrichtung und die zweite Haltevorrichtung sind relativ zueinander zwischen mindestens einer ersten Relativposition und einer zweiten Relativposition verstellbar, wobei ein Abstand zwischen der ersten Koppeleinrichtung und der zweiten Koppeleinrichtung in der ersten Relativposition größer als in der zweiten Relativposition ist.

### STAND DER TECHNIK

Es ist eine Vielzahl unterschiedlicher Befestigungssysteme zum Halten einer Maske an einem Helm bekannt. Die deutsche Patentschrift DE 37 21 662 offenbart einen Schutzhelm mit einer bänderlosen Atemschutzmaske, die über zwei Verbindungselemente an dem Schutzhelm lösbar fixierbar ist. Die Verbindungselemente weisen jeweils ein Steckerteil und ein Steckeraufriahmeteil auf, wobei das Steckerteil begrenzt drehbar sowie schwenkbar an der Maske und das Steckeraufnahmeteil an dem Schutzhelm angeordnet sind. Zum Fixieren der Maske an dem Schutzhelm ist das Steckerteil in das Steckeraufnahmeteil einführbar und über einen Rastmechanismus in diesem fixierbar. Über ein Auslöseteil ist die Fixierung aufhebbar und das Steckerteil wieder aus dem Steckeraufnahmeteil lösbar. Ein derartiges Verbindungselement hat den Nachteil, dass ein Anpressdruck der Maske nur variierbar ist, indem das Steckerteil unterschiedlich tief in das Steckeraufnahmeteil gesteckt wird. Ein Regulieren des Anpressdrucks erfordert demnach eine hohe Geschicklichkeit und ist relativ zeitaufwändig.

Das deutsche Gebrauchsmuster DE 93 07 045 U zeigt eine Befestigungsvorrichtung zum Befestigen einer Atemmaske an einem Schutzhelm. Die Befestigüngsvorrichtung hat zwei Befestigungsarme, die auf entgegengesetzten Seiten des Schutzhelms seitlich an diesem angeordnet sind. Jeder Befestigungsarm weist zwei ineinander, in ihrer Längsrichtung geführte Befestigungsstreben auf, die somit ein Ausziehen des Befestigungsarms ermöglichen. Eine Befestigungsstrebe ist über eine Gelenkverbindung mit der Maske, eine andere Befestigungsstrebe über einen Haken mit dem Helm koppelbar. Ein Federelement ist derart an dem Befestigungsarm angeordnet, die Befestigungsstreben zusammenzuziehen und somit eine Verkürzung des Befestigungsarms zu bewirken. Eine derartige Befestigungsvorrichtung hat den Nachteil, dass beim Befestigen der Befestigungsvorrichtung an dem Schutzhelm eine Zugkraft gegen das Federelement aufgebracht werden muss, um den Haken mit dem Helm zu koppeln. Hierdurch wird ein genaues Ausrichten von Haken und Schutzhelm erschwert.

US 4,734,940 offentbart eine weitere Befestigungsvorrichtung.

Aus der deutschen Offenlegungsschrift DE 43 23 926 ist eine Masken-Helm-Kombination bekannt, bei der eine Maske über einen Gurt an einem Helm fixierbar ist. Zur Gewährleistung einer Dichtheit der Maske ist ein erstes Ende des Gurts schwenkbar an der Maske angeordnet und der Gurt über eine Umlenkhalterung am Helm geführt sowie mit einem zweiten Ende an einer Schnalle der Maske gehalten. Durch Ziehen an dem zweiten Ende ist die Maske zum Erzeugen eines erforderlichen Anpressdrucks zum Helm bewegbar. Diese Masken-Helm-Kombination hat den Nachteil, dass die Maske über den Gurt am Helm befestigt und der Helm somit nicht separat von der Maske aufsetzbar ist. Des Weiteren ist ein Anpressdruck, der Maske nur über eine entsprechende Zugkraft an dem Gurt erzielbar. Dies erfordert eine hohe Geschicklichkeit und ist relativ zeitaufwändig.

### OFFENBARUNG DER ERFINDUNG

Es ist die Aufgabe der vorliegenden Erfindung, eine Spannvorrichtung zum lösbaren Halten einer Maske an einem Helm sowie einen Schutzhelm mit einer Maske sowie einer derartigen Spannvorrichtung bereitzustellen, die diese Nachteile zumindest teilweise nicht aufweisen. Es ist daher die Aufgabe der vorliegenden Erfindung, eine Spannvorrichtung zum lösbaren Halten einer Maske an einem Helm bereitzustellen, mit der die Maske auf einfache Weise an dem Helm mit einem leicht reproduzierbaren Anpressdruck fixierbar ist. Des Weiteren ist es die Aufgabe der vorliegenden Erfindung, einen Schutzhelm mit einer Maske und einer derartigen Spannvorrichtung bereitzustellen, der ein einfaches Fixieren der Maske an dem Schutzhelm mit einem leicht reproduzierbaren Anpressdruck gewährleistet.

Voranstehende Aufgaben werden durch eine Spannvorrichtung mit den Merkmalen des Patentanspruchs 1 sowie einen Schutzhelm mit den Merkmalen des Patentanspruchs 10 gelöst. Weitere Merkmale und Details der Erfindung ergeben sich aus den weiteren Patentansprüchen, der Beschreibung und den Zeichnungen. Dabei gelten Merkmale, die im Zusammenhang mit der erfinderischen Spannvorrichtung offenbart sind, auch für den erfinderischen Schutzhelm offenbart und umgekehrt.

Demnach wird die Aufgabe gelöst durch eine Spannvorrichtung zum lösbaren Halten einer Maske an einem Helm, aufweisend eine erste Haltevorrichtung mit einer ersten Koppeleinrichtung zum Befestigen der Spannvorrichtung an einem Helm und eine zweite Haltevorrichtung mit einer zweiten Koppeleinrichtung zum Befestigen der Spannvorrichtung an einer Maske. Die erste Haltevorrichtung und die zweite Haltevorrichtung sind relativ zueinander zwischen mindestens einer ersten Relativposition und einer zweiten Relativposition verstellbar, wobei ein Abstand zwischen der ersten Koppeleinrichtung und der zweiten Koppeleinrichtung in der ersten Relativposition größer als in der zweiten Relativposition ist. Des Weiteren weist die Spannvorrichtung ein Federelement auf, das ausgebildet ist, die erste Koppeleinrichtung und die zweite Koppeleinrichtung von der ersten Relativposition in Richtung der zweiten Relativposition zu verstellen. Die Spannvorrichtung weist ein Rastmittet auf, das ausgebildet ist, in einer Raststellung das Federelement derart in einem gespannten Zustand zu hatten, dass das Federelement eine Relativbewegung der ersten Koppeleinrichtung und zweiten Koppeleinrichtung zwischen der ersten Relativposition und der zweiten Relativposition nicht durch eine Federkraft beeinflusst, sowie in einer Freigabestellung das Federelement freizugeben. Die Spannvorrichtung weist ein Auslösemittel auf, das zum Lösen des Rastmittels ausgebildet ist.

Die erste Koppeleinrichtung ist ausgebildet, die Spannvorrichtung an einem Helm, wie z.B. einem Schutzhelm, lösbar zu fixieren, z.B. in eine entsprechende Aufnahme des Helms, insbesondere einen Bügel, einzuhaken. Vorzugsweise ist die erste Koppeleinrichtung derart an der Aufnahme des Helms anordenbar, dass ein Lösen der Spannvorrichtung von dem Helm nur durch Aufbringen einer der Federkraft entgegengesetzten Kraft auf die Spannvorrichtung erfolgen kann.

Die zweite Haltevorrichtung ist ausgebildet, die Spannvorrichtung an einer Maske, z.B. einer Atemschutzmaske, lösbar zu fixieren. Vorzugsweise ist die Spannvorrichtung relativ verschwenkbar an der Maske anordenbar, wobei das relative Verschwenken beispielsweise durch die zweite Haltevorrichtung und/oder eine Aufnahme der Maske ermöglicht wird. Weiter bevorzugt weist die zweite Haltevorrichtung ein Arretiermittel auf, das ein Lösen der Spannvorrichtung von der Maske, insbesondere wenn die Maske nicht am Helm angeordnet ist, verhindert. Somit ist die Spannvorrichtung bereits an der Maske anbringbar, bevor die Maske mittels der Spannvorrichtung an dem Helm fixiert wird, so dass Maske mit Spannvorrichtung als Modul bereitstellbar ist. Dies hat den Vorteil, dass ein Fixieren der Maske an einem Helm weniger Zeit beansprucht.

Die erste Relativposition ist vorzugsweise ein maximaler und die zweite Relativposition ein minimaler Abstand der ersten Koppeleinrichtung zur zweiten Koppeleinrichtung. In der ersten Relativposition ist eine Maske ohne Anpressdruck an dem Helm anordenbar. Durch ein relatives Verschieben der ersten Haltevorrichtung und der zweiten Haltevorrichtung in Richtung der zweiten Relativposition ist ein Anpressdruck der Maske erzeugbar. Vorzugsweise weist die Spannvorrichtung mindestens einen Endanschlag auf, der ein Überschreiten der ersten Relativposition und/oder ein Unterschreiten der zweiten Relativposition verhindert.

Die Spannvorrichtung weist ein Federelement auf, das vorzugsweise im Wesentlichen im Inneren des Mittelteils angeordnet ist. Das Federelement ist z.B. eine Zug- und/oder Druckfeder und ausgebildet, eine Kraft auf die erste Koppeleinrichtung und die zweite Koppeleinrichtung in Richtung der zweiten Relativposition auszuüben, wenn die erste Koppeleinrichtung und die zweite Koppeleinrichtung zwischen der ersten Relativposition und der zweiten Relativposition angeordnet sind. Somit ist das Federelement ausgebildet, einen definierten bzw. leicht reproduzierbaren Anpressdruck der Maske zu erzeugen. Vorzugsweise weist die Spannvorrichtung Mittel zum Vorspannen des Federelements auf. Dies hat den Vorteil, dass ein Anpressdruck durch Verändern einer Vorspannung des Federelements variierbar und somit den Bedürfnissen unterschiedlichen Benutzern anpassbar ist.

Unter Anpressdruck der Maske wird insbesondere ein Druck verstanden, den die Maske auf ein Gesicht eines Benutzers ausübt, der einen Helm mit Maske aufgesetzt hat. Ein Anpressdruck ist erforderlich, um eine Dichtigkeit der Maske auf dem Gesicht zu gewährleisten, damit keine Fluide oder sonstige Partikel von außen zwischen Maske und Gesicht eindringen können.

Des Weiteren weist die Spannvorrichtung ein Rastmittel auf, das zum Halten des Federelements in einem gespannten, z.B. gestauchten Zustand ausgebildet ist. In diesem gestauchten Zustand übt das Federelement vorzugsweise keine Kraft auf die erste Haltevorrichtung und die zweite Haltevorrichtung aus. Somit sind die erste Haltevorrichtung und die zweite Haltevorrichtung im Wesentlichen frei relativ zueinander zwischen der ersten Relativposition und der zweiten Relativposition bewegbar bzw. entlang einer Führung verschiebbar. Vorzugsweise ist das Rastmittel derart ausgebildet, automatisch die Raststellung einzunehmen, wenn das Federelement gespannt ist.

Über ein Auslösemittel ist das Rastmittel lösbar, um somit das Federelement freizugeben, damit das Federelement eine Kraft auf die erste Haltevorrichtung und die zweite Haltevorrichtung ausübt, über die die erste Haltevorrichtung und die zweite. Haltevorrichtung in Richtung der zweite Relativposition verstellbar sind.

Der Erfindung liegt der Gedanke zugrunde, dass ein Koppeln der Spannvorrichtung mit einem Helm leicht möglich ist, ohne dass die Spannvorrichtung eine Kraft erzeugt, die ein derartiges Koppeln erschwert. Dies hat den Vorteil, dass dieses Koppeln von Maske und Helm schneller als bei herkömmlichen Spannvorrichtungen möglich ist. Überdies gewährleistet die Erfindung auf vorteilhafte Weise, dass ein Anpressdruck der Maske im Wesentlichen voreinstellbar ist, so dass der Benutzer des Helms mit Maske beim Aufsetzen der Maske durch die Spannvorrichtung einen im Wesentlichen konstanten Anpressdruck erfährt. Ein aufwändiges Regulieren des Anpressdrucks durch den Benutzer, z.B. durch Straffen von Spanngurten oder Zusammenschieben einer Rastverbindung, ist somit nicht erforderlich.

Selbstverständlich kann im Rahmen der Erfindung vorgesehen sein, dass die erste Haltevorrichtung zum Koppeln der Spannvorrichtung mit einer Maske und die zweite Haltevorrichtung zum Koppeln der Spannvorrichtung mit einem Helm ausgebildet sind. Die Anordnung der übrigen Komponenten der Spannvorrichtung, wie z.B. des Rastmittels oder des Federelements, bleibt unverändert. Eine derartige Spannvorrichtung ist vorzugsweise zunächst mit dem Helm und anschließend mit der Maske zu koppeln.

Weiterhin kann vorgesehen sein, dass das Auslösemittel einen Betätigungsschalter zum manuellen Betätigen des Auslösemittels und/oder ein Betätigungselement zum automatischen Betätigen des Auslösemittels aufweist, wobei das Betätigungselement der ersten Koppeleinrichtung oder der zweiten Koppeleinrichtung benachbart angeordnet ist. Unter automatischem Auslösen wird im Sinne der Erfindung ein Auslösen verstanden, das durch einen Koppelvorgang initiiert wird. Hingegen bedeutet ein manuelles Betätigen, dass ein Betätigungsschalter von einem Benutzer betätigt wird. Dies kann unabhängig von einer Koppelbewegung, z.B. am Ende des Koppelvorgangs, erfolgen. Ein derartiges Betätigungselement hat den Vorteil, dass ein Freigeben des gespannten Federelements leicht möglich ist, um einen Anpressdruck der Maske zu erzeugen. Vorzugsweise ist das Betätigungselement an der ersten Haltevorrichtung angeordnet. Ein etwaiger Betätigungsschalter ist vorzugsweise an dem Mittelteil, vorzugsweise der ersten Haltevorrichtung benachbart, angeordnet.

Besonders bevorzugt kann vorgesehen sein, dass das Betätigungselement derart an der ersten Koppeleinrichtung oder der zweiten Koppeleinrichtung angeordnet ist, dass ein Koppeln der ersten Koppeleinrichtung mit dem Helm oder der zweiten Koppeleinrichtung mit der Maske das Betätigungselement betätigt und das Rastmittel löst. Dabei ist bevorzugt, wenn das Betätigungselement an der ersten Halte-vorrichtung angeordnet ist. Weiter bevorzugt ist das Betätigungselement derart an der ersten Haltevorrichtung angeordnet, dass ein Koppeln der Spannvorrichtung mit dem Helm das Betätigungselement betätigt und somit das Rastmittel löst. Dabei ist im Sinne der Erfindung beabsichtigt, dass der Koppelvorgang bis zur Betätigung des Betätigungselements im Wesentlichen abgeschlossen ist, so dass ein Entkoppeln der Spannvorrichtung von dem Helm nur gegen die Kraft des Federelements möglich ist. Dies hat den Vorteil, dass das Spannelement leicht mit dem Helm koppelbar und dabei ein Anpressdruck der Maske automatisch erzeugbar ist, ohne dabei den Vorgang des Koppelns von Spannvorrichtung und Helm zu behindern.

Es ist bevorzugt, dass die erste Koppeleinrichtung und/oder die zweite Koppeleinrichtung in wenigstens einem Bereich ausgebildet sind, eine formschlüssige Verbindung mit einem ersten Koppelabschnitt eines Helms oder einem zweiten Koppelabschnitt einer Maske einzugehen. Vorzugsweise sind die erste Koppeleinrichtung und/oder die zweite Koppeleinrichtung in wenigstens einem Bereich hakenförmig ausgebildet. Derartige Koppeleinrichtungen haben den Vorteil, dass sie relativ leicht an einer entsprechenden Aufnahme anordenbar sind. Eine von dem Federelement ausgeübte Kraft verhindert dabei ein unbeabsichtigtes Lösen der Haltevorrichtung.

Vorzugsweise kann vorgesehen sein, dass das Rastmittel mindestens ein erstes Führungselement, ein zweites Führungselement sowie mindestens ein auf dem ersten. Führungselement und dem zweiten Führungselement abgleitbares Druckelement aufweist, wobei das Rastmittel derart konfigurierbar ist, dass das erste Führungselement ein Abgleiten des Druckelements vom zweiten Führungselement auf das erste Führungselement in der Raststellung blockiert und in der Freigabestellung freigibt. Vorzugsweise ist das Federelement derart angeordnet, im gespannten Zustand eine Druckkraft auf das Druckelement auszuüben. Ein derartiges Rastmittel hat den Vorteil, dass es mit einfachen Mitteln herstellbar ist und einen sicheren Betrieb der Spannvorrichtung gewährleistet.

Weiterhin bevorzugt kann vorgesehen sein, dass das erste Führungselement und das zweite Führungselement in der Freigabestellung koaxial und in der Raststellung nicht koaxial zueinander angeordnet sind. Vorzugsweise weist eine nicht koaxiale Anordnung des ersten Führungselements und des zweiten Führurigselements einen Formschlussabschnitt bzw. Absatz auf, der ein Abgleiten des Druckelements blockiert. In der Freigabestellung ist ein Abgleiten des Druckelements zwischen dem ersten Führungselement und dem zweiten, Führungselement nicht mehr blockiert. Wesentlich ist hierbei, dass in der Raststellung ein Abgleiten des Druckelements durch Formschluss, insbesondere einen Absatz, verhindert wird. Ein derartiges Rastmittel hat den Vorteil, dass es mit einfachen Mitteln herstellbar ist und einen sicheren Betrieb der Spannvorrichtung gewährleistet.

In einer besonders bevorzugten Ausgestaltung der Erfindung ist das Auslösemittel zumindest teilweise in einem inneren Kanal des ersten Führungselements und/oder des zweiten Führungselements angeordnet. Dies hat den Vorteil, dass die Spannvorrichtung einen besonders kompakten Aufbau aufweist. Überdies ist das Auslösemittel auf diese Weise durch das Rastmittel bzw. das. Mittelteil der Spannvorrichtung vor äußeren Einflüssen besser geschützt.

Es ist vorteilhaft, wenn das Druckelement zwischen dem Federelement und einem Bereich der ersten Haltevorrichtung oder der zweiten Haltevorrichtung angeordnet ist. Die Feder ist vorzugsweise derart angeordnet, im gespannten Zustand eine Kraft auf das Druckelement und den Bereich der ersten Haltevorrichtung oder der zweiten Haltevorrichtung auszuüben. Somit ist in der Freigabestellung über das Druckelement eine Kraft auf die erste Haltevorrichtung oder zweite Haltevorrichtung ausübbar, über die ein relatives Verschieben der ersten Haltevorrichtung zu der zweiten Haltevorrichtung in Richtung der zweiten Relativposition bewirkbar ist.

Es im Sinne der Erfindung bevorzugt, dass ein Mittelteil der Spannvorrichtung als Griffstück ausgebildet ist. Hierdurch wird eine Handhabbarkeit der Spannvorrichtung verbessert und somit ein Koppeln mit dem Helm erleichtert.

Des Weiteren wird die Aufgabe erfindungsgemäß gelöst durch einen Schutzhelm mit einer Atemschutzmaske und einer Haltevorrichtung zum Halten der Atemschutzmaske an dem Schutzhelm, wobei der Schutzhelm einen ersten Koppelabschnitt zum Koppeln der Haltevorrichtung und die Atemschutzmaske einen zweiten Koppelabschnitt zum Koppeln der Haltevorrichtung aufweist. Die Haltevorrichtung ist als Spannvorrichtung gemäß der Erfindung ausgebildet. Vorzugsweise weist der Schutzhelm mindestens zwei Spannvorrichtungen auf, die beidseits an dem Schutzhelm anordenbar sind. Ein derartiger Schutzhelm mit Atemschutzmaske hat den Vorteil, dass er besonders leicht sowie schnell aufsetzbar ist und einen dichten Sitz der Atemschutzmaske auf dem Gesicht eines Benutzers gewährleistet.

Zum Benutzen des Schutzhelms mit Atemschutzmaske sind vorzugsweise zunächst die Spannvorrichtungen mit den zweiten Koppeleinrichtungen an den zweiten Koppelabschnitten der Atemschutzmaske zu befestigen. Optional kann eine Anpassung der Vorspannung der Federelemente über eine Justiereinrichtung der Spannvorrichtung erfolgen. Hierdurch kann ein Anpressdruck der Maske bereits vor Aufsetzen der Maske erhöht oder gesenkt werden. Diese Schritte erfolgen vorzugsweise zu einem ersten Zeitpunkt, an dem eine Benutzung des Schutzhelms noch nicht erforderlich ist. Hieraus ergibt sich der Vorteil, dass zu einem zweiten Zeitpunkt, an dem die Benutzung des Schutzhelms erforderlich ist, das Aufsetzen von Schutzhelm und Atemschutzmaske schneller erfolgen kann.

Zu dem zweiten Zeitpunkt wird der Schutzhelm aufgesetzt. Das Federelement der Spannvorrichtung wird vorgespannt und der Rastmechanismus in Raststellung gebracht. Der Rastmechanismus nimmt die Raststellung vorzugsweise durch das Spannen des Federelements ein. Das Spannen des Federelements erfolgt vorzugsweise durch das relative Verschieben der ersten Haltevorrichtung und der zweiten Haltevorrichtung in die erste Relativposition.

Anschließend wird die Atemschutzmaske mit den daran angeordneten Spannvorrichtungen zum Gesicht des Benutzers geführt. Die ersten Koppeleinrichtungen sind leicht in die erste Relativposition verschiebbar und mit entsprechenden Aufnahmen des Schutzhelms koppelbar, da ein relatives Verschieben der ersten Haltevorrichtung zur zweiten Haltevorrichtung möglich ist, ohne dabei gegen eine Zugkraft eines Federelements wirken zu müssen. Durch den Koppelvorgang wird das Rastmittel in die Freigabestellung gebracht, und die Spannvorrichtung setzt eine Zugkraft frei, die die ersten Koppeleinrichtungen und zweiten Koppeleinrichtungen in Richtung der zweiten Relativposition bewegt und somit die Atemschutzmaske gegen das Gesicht des Benutzers zieht. In einer alternativen Ausführungsform der erfindungsgemäßen Spannvorrichtung kann anstelle einer Zugkraft auch eine andere Kraft, wie z.B. eine Druckkraft verwendet werden, um einen Anpressdruck der Maske zu erzeugen.

### BEVORZUGTE AUSFÜHRÜNGSBEISPIELE

Weitere, die Erfindung verbessernde. Maßnahmen ergeben sich aus der nachfolgenden Beschreibung zu einigen Ausführungsbeispielen der Erfindung, welche in den Figuren dargestellt sind. Sämtliche aus den Ansprüchen, der Beschreibung oder der Zeichnung hervorgehende Merkmale und/oder Vorteile, einschließlich konstruktiver Einzelheiten und räumlicher Anordnungen können sowohl für sich, als auch in den verschiedenen Kombinationen erfindungswesentlich sein. Es zeigen jeweils schematisch:
- Figur 1: eine Seitenansicht einer bevorzugten Ausführungsform der Spannvorrichtung in einem ersten Zustand;
- Figur 2: eine Seitenansicht der Spannvorrichtung aus Figur 1 in einem zweiten Zustand;
- Figur 3: eine Seitenansicht der Spannvorrichtung aus Figur 1 in einem dritten Zustand;
- Figur 4: eine Seitenansicht der Spannvorrichtung aus Figur 1 in einem vierten Zustand;
- Figur 5: eine Seitenansicht der Spannvorrichtung aus Figur 1 in einem fünften Zustand; und
- Figur 6: eine Seitenansicht der Spannvorrichtung aus Figur 1 in einem sechsten Zustand.

Die in Figur 1 zeigt eine bevorzugte Ausführungsform der erfindungsgemäßen Spannvorrichtung 1 in einer Seitenansicht. Die Spannvorrichtung 1 weist eine erste Haltevorrichtung 2 mit einer ersten Wand 13 und einer zweiten Wand 14 auf, die über einen Verbindungsabschnitt 15 miteinander verbunden sind. Die erste Wand 13 und die zweite Wand 14 sind parallel zueinander angeordnet, wobei der Verbindungsabschnitt 15 senkrecht zur ersten Wand 13 angeordnet ist. Ein Bereich der ersten Wand 13 ist als erste Koppeleinrichtung 2a zur Kopplung mit einem Helm, wie z.B. einem Schutzhelm, ausgebildet. An der zweiten Wand 14 ist ein zweites Führungselement 9 parallel zum Verbindungsabschnitt 15 angeordnet. Vorzugsweise ist das zweite Führungselement 9 an der zweiten Wand 14 gehalten. Zwischen dem zweiten Führungselement 9 und der ersten Wand 13 ist ein erstes Führungselement 8 angeordnet. Das erste Führungselement 8 und das zweite Führungselement 9 sind Elemente eines Rastmittels 5.

Auf dem ersten Führungselement 8 ist ein Druckelement 10 angeordnet, das zwischen dem ersten Führungselement 8 und dem zweiten Führungselement 9 verschiebbar ist. Die Spannvorrichtung 1 weist ein Federelement 4 auf, das zwischen der zweiten Wand 14 und dem Druckelement 10 auf dem Rastmittel 5 angeordnet ist.

Eine dritte Wand 16 einer zweiten Haltevorrichtung 3 ist auf dem ersten Führungselement 8 geführt angeordnet, so dass das die zweite Haltevorrichtung 3 relativ zur ersten Haltevorrichtung 2 entlang dem Rastmittel 5 verschiebbar ist. Die zweite Haltevorrichtung 3 weist eine zweite Koppeleinrichtung 3a auf, an der eine Maske, z.B. eine Atemschutzmaske anordenbar ist.

Das erste Führungselement 8 und das zweite Führungselement 9 sind als Hohlzylinder mit einem inneren Kanal 11 ausgebildet. In dem inneren Kanal 11 ist ein Teil eines Auslösemittels 6 angeordnet. Das Auslösemittel 6 ist im Wesentlichen L-förmig ausgebildet und weist an einem ersten Ende, das innerhalb des Rastmittels 5 angeordnet ist, ein kugelförmiges Endstück 7a auf. Das kugelförmige Endstück 7a des Auslösemittels 6 ist im Wesentlichen innerhalb des zweiten Führungselements 9 angeordnet und gibt demnach ein Verschwenken des ersten Führungselements 8 relativ zum zweiten Führungselement 9 frei. Alternativ kann das Endstück 7a auch teilweise zwischen dem ersten Führungselement 8 und dem zweiten Führungselement 9 angeordnet sein und somit ein Verschwenken des ersten Führungselements 8 relativ zum zweiten Führungselement 9 blockieren. Das zweite Ende des Auslösemittels 6 ist als Betätigungselement 7 ausgebildet und innerhalb einer Aufnahme der ersten Koppeleinrichtung 2a angeordnet.

In dem in Figur 1 dargestellten ersten Zustand ist das Rastmittel 5 in einer Freigabestellung gezeigt. In dieser Stellung ist das erste Führungselement 8 koaxial zu dem zweiten Führungselement 9 angeordnet. In dem ersten Zustand ist das Druckelement 10 gegen die Federkraft des Federelements 4 auf das zweite Führungselement 9 schiebbar. Die erste Koppeleinrichtung 2a und zweite Koppeleinrichtung 3a weisen eine zweite Relativposition R2 zueinander auf. In diesem Beispiel legt die zweite Relativposition R2 einen minimalen Abstand zwischen der ersten Koppeleinrichtung 2a und der zweiten Koppeleinrichtung 3a fest. Ein relatives Verschieben der ersten Haltevorrichtung 2 zur zweiten Haltevorrichtung 3 ist nur gegen die Federkraft möglich.

Figur 2 zeigt die Spannvorrichtung in einem zweiten Zustand. In dem zweiten Zustand sind die erste Koppeleinrichtung 2a und zweite Koppeleinrichtung 3a in einer ersten Relativposition R1 zueinander angeordnet. Das Federelement 4 ist in einem gespannten Zustand. Das Druckelement 10 ist vollständig auf dem zweiten Führungselement 9 angeordnet. Das erste Führungselement 8 ist relativ zum zweiten Führungselement 9 sowie zur ersten Wand 13 derart verschwenkt, dass zwischen dem ersten Führungselement 8 und dem zweiten Führungselement 9 eine Stufe bzw. ein Absatz ausgebildet ist. Diese Stufe verhindert ein Abgleiten des Druckelements 10 von dem zweiten Führungselement 9 auf das erste Führungselement 8 und bewirkt somit ein Fixieren des Federelements 4 im gespannten Zustand. Das kugelförmige Endstück 7a des Auslösemittels 6 ist im Wesentlichen innerhalb des zweiten Führungselements 9 angeordnet und gibt demnach ein Verschwenken des ersten Führungselements 8 relativ zum zweiten Führungselement 9 frei.

Figur 3 zeigt die Spannvorrichtung 1 in einem dritten Zustand. Der dritte Zustand unterscheidet sich von dem in Figur 2 gezeigten zweiten Zustand darin, dass die zweite Koppeleinrichtung 3a relativ zur ersten Koppeleinrichtung 2a in der zweiten Relativposition R2 angeordnet ist. Da das Druckelement 10 an der Stufe des ersten Führungselements 8 gehalten ist, bleibt das Federelement 4 in dem dritten Zustand gespannt. Die erste Haltevorrichtung 2 und zweite Haltevorrichtung 3 sind somit relativ zueinander frei verschiebbar, ohne gegen eine Federkraft wirken zu müssen.

In dem in Figur 4 gezeigten vierten Zustand der Spannvorrichtung 1 ist die zweite Koppeleinrichtung 3a relativ zur ersten Koppeleinrichtung 2a in Relativposition angeordnet, die zwischen der ersten Relativposition R1 und der zweiten Relativposition R2 liegt. Ein erster Koppelabschnitt 12 eines Helms, wie z.B. eines Schutzhelms bzw. eines Feuerwehrhelms, ist der ersten Koppeleinrichtung 2a benachbart angeordnet. In dem vierten Zustand ist die Maske vorzugsweise bereits an der zweiten Koppeleinrichtung 3a befestigt und die Maske zum Gesicht eines Benutzers, der den Helm bereits aufgesetzt hat, geführt. Die erste Koppeleinrichtung 2a ist zum Helm geführt, um mit dessen ersten Koppelabschnitt 12 gekoppelt zu werden. Da das Druckelement 10 an der Stufe des ersten Führungselements 8 gehalten ist, bleibt das Federelement 4 in dem dritten Zustand gespannt. Die erste Haltevorrichtung 2 und zweite Haltevorrichtung 3 sind weiterhin relativ zueinander frei verschiebbar, ohne gegen eine Federkraft wirken zu müssen.

Figur 5 zeigt die Spannvorrichtung 1 in einem fünften Zustand. In dem fünften Zustand ist der erste Koppelabschnitt 12 des Helms gerade mit der ersten Koppeleinrichtung 2a der Spannvorrichtung 1 gekoppelt. Hierdurch ist das Betätigungselement 7 in Richtung der ersten Wand 13 und somit das. Auslösemittel 6 relativ zur ersten Haltevorrichtung 2 verschoben. Dies bewirkt, dass das kugelförmige Endstück 12 etwa zur Hälfte innerhalb des ersten Führungselements 8 und zur anderen Hälfte innerhalb des zweiten Führungselements 9 angeordnet ist. Hieraus folgt ein koaxiales Ausrichten des ersten Führungselements 8 zum zweiten Führungselement 9 und somit ein Verstellen des Rastmittels 5 in die Freigabestellung, so dass die Druckplatte 10 von dem Federelement 4 in Richtung der ersten Wand 13 verschiebbar ist. Der fünfte Zustand geht somit in einen sechsten Zustand über, der in Figur 6 dargestellt ist. In dem fünften Zustand sind die erste Haltevorrichtung 2 und die zweite Haltevorrichtung 3 noch relativ zueinander verschiebbar, ohne gegen eine Federkraft des Federelements 4 wirken zu müssen.

Figur 6 zeigt die Spannvorrichtung 1 in dem sechsten Zustand. Die Spannvorrichtung 1 ist mit dem Helm gekoppelt und das Druckelement 10 aufgrund der Federkraft des Federelements 4 gegen die dritte Wand 16 der zweiten Haltevorrichtung 3 verschoben. Dies bewirkt eine Zugkraft zwischen der ersten Koppeleinrichtung 2a und der zweiten Koppeleinrichtung 3a und somit einen Anpressdruck der Maske auf das Gesicht des Benutzers. Durch Verändern der Vorspannung des Federelements 4 ist dieser Anpressdruck z.B. bereits im ersten Zustand oder zweiten Zustand veränderbar, z.B. über eine entsprechende Justier- bzw. Spannvorrichtung.15

Im Rahmen der Erfindung sind selbstverständlich alternative Ausgestattungen des Rastmittels 5 zum Halten des Federelements 4 in der Raststellung vorgesehen. Anstatt von Hohlzylindern kann das Rastmittel 5 Bleche aufweisen, die einen gleichen technischen Effekt bewirken. Es kann ebenfalls vorgesehen sein, dass das erste Führungselement 8 oder zweite Führungselement 9 auch als Druckelement 10 ausgebildet ist.

### BEZUGSZEICHENLISTE

- 1: Spannvorrichtung
- 2: erste Haltevorrichtung
- 2a: erste Koppeleinrichtung
- 3: zweite Haltevorrichtung
- 3a: zweite Koppeleinrichtung
- 4: Federelement
- 5: Rastmittel
- 6: Auslösemittel
- 7: Betätigungselement
- 7a: Endstück
- 8: erstes Führungselement
- 9: zweites Führungselement
- 10: Druckelement
- 11: innerer Kanal
- 12: erster Koppelabschnitt
- 13: erste Wand
- 14: zweite Wand
- 15: Verbindungsabschnitt
- 16: dritte Wand
- R1: erste Relativposition
- R2: zweite Relativposition

## Patentansprüche

1. Spannvorrichtung (1) zum lösbaren Halten einer Maske an einem Helm, aufweisend eine erste Haltevorrichtung (2) mit einer ersten Koppeleinrichtung (2a) zum Befestigen der Spannvorrichtung (1) an einem Helm und eine zweite Haltevorrichtung (3) mit einer zweiten Koppeleinrichtung (3a) zum Befestigen der Spannvorrichtung (1) an einer Maske, wobei die erste Haltevorrichtung (2) und die zweite Haltevorrichtung (3) relativ zueinander zwischen mindestens einer ersten Relativposition (R1) und einer zweiten Relativposition (R2) verstellbar sind, wobei ein Abstand zwischen der ersten Koppeleinrichtung (2a) und der zweiten Koppeleinrichtung (3a) in der ersten Relativposition (R1) größer als in der zweiten Relativposition (R2) ist,
**dadurch gekennzeichnet,**
**dass** die Spannvorrichtung (1) ein Federelement (4) aufweist, das ausgebildet ist, die erste Koppeleinrichtüng (2a) und die zweite Koppeleinrichtung (3a) von der ersten Relativposition (R1) in Richtung der zweiten Relativposition (R2) zu verstellen, wobei die Spannvorrichtung (1) ein. Rastmittel (5) aufweist, das ausgebildet ist, in einer Raststellung das Federelement (4) derart in einem gespannten Zustand zu halten, dass das Federelement (4) eine Relativbewegung der ersten Koppeleinrichtung (2a) und zweiten Koppeleinrichtung (3a) zwischen der ersten Relativposition (R1) und der zweiten Relativposition (R2) ncht durch eine Federkraft beeinflusst sowie in einer Freigabestellung das Federelement (4) freizugeben, und wobei die Spannvorrichtung (1) ein Auslösemittel (6) aufweist, das zum Lösen des Rastmittels (5) ausgebildet ist.

2. Spannvorrichtung (1) nach Anspruch 1,
**dadurch gekennzeichnet,**
**dass** das Auslösemittel (6) einen Betätigungsschalter und/oder ein Betätigungselement (7) aufweist, wobei das Betätigungselement (7) der ersten Koppeleinrichtung (2a) oder der zweiten Koppeleinrichtung (3a) benachbart angeordnet ist.

3. Spannvorrichtung (1) nach Anspruch 2,
**dadurch gekennzeichnet,**
**dass** das Betätigungselement (7) derart an der ersten Koppeleinrichtung (2a) oder der zweiten Koppeleinrichtung (3a) angeordnet ist, dass ein Koppeln der ersten Koppeleinrichtung (2a) mit dem Helm oder der zweiten Koppeleinrichtung (3a) mit der Maske das Betätigungselement (7) betätigt und das Rastmittel (5) löst.

4. Spannvorrichtung (1) nach einem der vorangehenden Ansprüche,
**dadurch gekennzeichnet,**
**dass** die erste Koppeleinrichtung (2a) und/oder die zweite Koppeleinrichtung (3a) in wenigstens einem Bereich ausgebildet sind, eine formschlüssige Verbindung mit einem ersten Koppelabschnitt (12) eines Helms oder einem zweiten Koppelabschnitt einer Maske einzugehen.

5. Spannvorrichtung (1) nach einem der vorangehenden Ansprüche,
**dadurch gekennzeichnet,**
**dass** das Rastmittel (5) mindestens ein erstes Führungselement (8), ein zweites Führungselement (9) sowie mindestens ein auf dem ersten Führungselement (8) und dem zweiten Führungselement (9) abgleitbares Druckelement (10) aufweist, wobei das Rastmittel (5) derart konfigurierbar ist, dass das erste Führungselement (8) ein Abgleiten des Druckelements (10) vom zweiten Führungselement (9) auf das erste Führungselement (8) in der Raststellung blockiert und in der Freigabestellung freigibt.

6. Spannvorrichtung (1) nach Anspruch 5,
**dadurch gekennzeichnet,**
**dass** das erste Führungselement (8) und das zweite Führungselement (9) in der Freigabestellung koaxial und in der Raststellung nicht koaxial zueinander angeordnet sind.

7. Spannvorrichtung (1) nach Anspruch 5 oder 6,
**dadurch gekennzeichnet,**
**dass** das Auslösemittel (6) zumindest teilweise in einem inneren Kanal (11)
des ersten Führungselements (8) und/oder des zweiten Führungselements (9) angeordnet ist.

8. Spannvorrichtung (1) nach einem der vorangehenden Ansprüche,
**dadurch gekennzeichnet,**
**dass** das Druckelement (10) zwischen dem Federelement (4) und einem Abschnitt der ersten Haltevorrichtung (2) oder der zweiten Haltevorrichtung (3) angeordnet ist.

9. Spannvorrichtung (1) nach einem der vorangehenden Ansprüche,
**dadurch gekennzeichnet,**
**dass** ein Mittelteil der Spannvorrichtung (1) als Griffstück ausgebildet ist.

10. Schutzhelm mit einer Atemschutzmaske und einer Haltevorrichtung zum Halten der Atemschutzmaske an dem Schutzhelm, wobei der Schutzhelm einen ersten Koppelabschnitt (12) zum Koppeln mit der Haltevorrichtung und die Atemschutzmaske einen zweiten Koppelabschnitt zum Koppeln mit der Haltevorrichtung aufweisen,
**dadurch gekennzeichnet,**
**dass** die Haltevorrichtung als Spannvorrichtung (1) nach einem der Ansprüche 1 bis 9 ausgebildet ist.

## Claims

1. A clamping device (1) for the releasable holding of a mask on a helmet, having a first holding device (2) with a first coupling arrangement (2a) for securement of the clamping device (1) to a helmet and having a second holding device (.3) with a second coupling arrangement (3a) for securement of the clamping device (1) to a mask, wherein the first holding device (2) and the second holding device (3) are adjustable relative to each other between at least one first relative position (R1) and a second relative position (R2), wherein a distance between the first coupling arrangement (2.a) and the second coupling arrangement (3a) is greater in the first relative position (R1) than in the second relative position (R2),
**characterised in that**
the clamping device (1) has a spring element (4) which is formed to adjust the first coupling arrangement (2a) and the second coupling arrangement (3a) from the first relative position (R1) in the direction of the second relative position (R2), wherein the clamping device (1) has a stop means (5) which is formed to hold the spring element (4) in a stop position in such a way in a clamped state that the spring element (4) does not affect, by means of a spring force, a relative movement of the first coupling arrangement (2a) and second coupling arrangement (3a) between the first relative position (R1) and the second relative position (R2) and also to unblock the spring element (4) in an unblocking position, and wherein the clamping device (1) has a release means (6) which is formed to release the stop means (5).

2. A clamping device (1) according to claim 1,
**characterised in that**
the release means (6) has an actuating switch and/or an actuating element (7), wherein the actuating element (7) is arranged adjacently to the first coupling arrangement (2a) or to the second coupling arrangement (3a).

3. A clamping device (1) according to claim 2,
**characterised in that**
the actuating element (7) is arranged in such a way on the first coupling arrangement (2a) or on the second coupling arrangement (3a) that coupling of the first coupling arrangement (2a) to the helmet or of the second coupling arrangement (3a) to the mask actuates the actuating element (7) and releases the stop means (5).

4. A clamping device (1) according to one of the preceding claims,
**characterised in that**
the first coupling arrangement (2a) and/or the second coupling arrangement (3a) are/is formed in at least one region so as to enter into a form-locking connection with a first coupling section (12) of a helmet or with a second coupling section of a mask.

5. A clamping device (1) according to one of the preceding claims,
**characterised in that**
the stop means (5) has at least one first guiding element (8), a second guiding element (9) and also at least one pressure element (10) that can slide on the first guiding element (8) and the second guiding element (9), wherein the stop means (5) can be configured in such a way that the first guiding element (8) blocks a sliding movement of the pressure element (10) from the second guiding element (9) onto the first guiding element (8) in the stop position and unblocks it in the unblocking position.

6. A clamping device (1) according to claim 5,
**characterised in that**
the first guiding element (8) and the second guiding element (9) are arranged coaxially with respect to each other in the unblocking position and not coaxially in the stop position.

7. A clamping device (1) according to claim 5 or 6,
**characterised in that**
the release means (6) is arranged at least in part in an inner channel (11) of the first guiding element (8) and/or of the second guiding element (9).

8. A clamping device (1) according to one of the preceding claims,
**characterised in that**
the pressure element (10) is arranged between the spring element (4) and a section of the first holding device (2) or of the second holding device (3).

9. A clamping device (1) according to one of the preceding claims,
**characterised in that**
a central portion of the clamping device (1) is formed as a grip piece..

10. A protective helmet having a protective respiratory mask and a holding device to hold the protective respiratory mask on the protective helmet, wherein the protective helmet has a first coupling section (12) for coupling to the holding device, and the protective respiratory mask has a second coupling section for coupling to the holding device,
**characterised in that**
the holding device is formed as a clamping device (1) according to one of claims 1 to 9.

## Revendications

1. Dispositif de serrage ou de mise sous tension (1) destiné à la fixation amovible d'un masque sur un casque de protection, présentant .un premier dispositif de fixation (2) avec un premier mécanisme de couplage (2a), en vue de la fixation du dispositif de serrage (1) sur un casque de protection, et présentant également un deuxième dispositif de fixation (3) avec un deuxième mécanisme de couplage (3a), en vue de la fixation du dispositif de serrage (1) sur un masque ; dans lequel le premier dispositif de fixation (2) et le deuxième dispositif de fixation (3) peuvent être ajustés de manière relative l'un vis-à-vis de l'autre entre au moins une première position relative (R1) et une deuxième position relative (R2) ; dans lequel un écartement entre le premier mécanisme de couplage (2a) et le deuxième mécanisme de couplage (3a) est plus grand dans la première position relative (R1) que dans la deuxième position relative (R2) ;
**caractérisé en ce que**
le dispositif de serrage (1) présente un élément formant ressort (4) qui est réalisé en vue d'ajuster le premier mécanisme de couplage (2a) et le deuxième mécanisme de couplage (3a) depuis la première position relative (R1) en direction de la deuxième position relative (R2), ; dans lequel le dispositif de serrage (1) présente un moyen à cran (5) qui est réalisé en vue de maintenir l'élément formant ressort (4) à l'état tendu, quand il se trouve dans une position d'encliquetage, de telle sorte que l'élément formant ressort (4) n'a aucune influence, sous l'effet d'une force de ressort, sur un mouvement relatif du premier mécanisme de couplage (2a) et du deuxième mécanisme de couplage (3a) entre la première position relative (R1) et la deuxième position relative (R2) ; dans lequel le moyen à cran est en outre réalisé en vue de libérer l'élément formant ressort (4) dans une position de dégagement ; et dans lequel le dispositif de serrage (1) présente un moyen de déclenchement (6) qui est réalisé en vue de la libération du moyen à cran (5).

2. Dispositif de serrage (1) selon la revendication 1,
**caractérisé en ce que**,
le moyen de déclenchement (6) présente un commutateur de commande et/ou un élément d'actionnement (7), dans lequel l'élément d'actionnement (7) du premier mécanisme de couplage (2a) ou du deuxième mécanisme de couplage (3a) est disposé de manière adjacente.

3. Dispositif de serrage (1) selon la revendication 2,
**caractérisé en ce que**,
l'élément d'actionnement (7) est disposé de telle sorte au niveau du premier mécanisme de couplage (2a) ou du deuxième mécanisme de couplage (3a) qu'un couplage du premier mécanisme de couplage (2a) avec le casque de protection ou du deuxième mécanisme de couplage (3a) avec le masque actionne l'élément d'actionnement (7) et libère le moyen à cran (5).

4. Dispositif de serrage (1) selon l'une des revendications qui précèdent,
**caractérisé en ce que**,
le premier mécanisme de couplage (2a) et/ou le deuxième mécanisme de couplage (3a) sont réalisés dans tout au moins une zone, en vue de réaliser une jonction par assemblage de forme avec une première section de couplage (12) d'un casque de protection ou avec une deuxième section de couplage d'un masque.

5. Dispositif de serrage (1) selon l'une des revendications qui précèdent,
**caractérisé en ce que**,
le moyen à cran (5) présente au moins un premier élément de guidage (8), un deuxième élément de guidage (9), ainsi qu'au moins un élément de pression (10) , lequel est capable de coulisser sur le premier élément de guidage (8) et sur le deuxième élément de guidage (9) ; dans lequel le moyen à cran (5) peut être configuré de telle sorte que le premier élément de guidage (8) bloque, dans la position d'encliquetage, un coulissement de l'élément de pression (10) depuis le deuxième élément de guidage (9) sur le premier élément de guidage (8), et libère, dans la position de dégagement, le coulissement de l'élément de pression depuis le deuxième élément de guidage sur le premier élément de guidage.

6. Dispositif de serrage (1) selon la revendication 5,
**caractérisé en ce que**,
le premier élément de guidage (8) et le deuxième élément de guidage (9) sont disposés de manière coaxiale l'un vis-à-vis de l'autre, dans la position de dégagement, et de manière non coaxiale l'un vis-à-vis de l'autre, dans la position d'encliquetage.

7. Dispositif de serrage (1) selon la revendication 5 ou 6,
**caractérisé en ce que**,
le moyen de déclenchement (6) est disposé, tout au moins en partie, dans un canal (11) interne du premier élément de guidage (8) et/ou du deuxième élément de guidage (9).

8. Dispositif de serrage (1) selon l'une des revendications qui précèdent,
**caractérisé en ce que**,
l'élément de pression (10) est disposé entre l'élément formant ressort (4) et une section du premier dispositif de fixation (2) ou du deuxième dispositif de fixation (3).

9. Dispositif de serrage (1) selon l'une des revendications qui précèdent,
**caractérisé en ce que**,
une partie centrale du dispositif de serrage (1) se présente sous la forme d'une poignée.

10. Casque de protection avec un masque de protection respiratoire et un dispositif de fixation, en vue de la fixation du masque de protection respiratoire sur le casque de protection ; dans lequel le casque de protection présente une première section de couplage (12) destinée au couplage avec le dispositif de fixation et le masque de protection respiratoire présente une deuxième section de couplage destinée au couplage avec le dispositif de fixation ;
**caractérisé en ce que**,
le dispositif de fixation se présente sous la forme d'un dispositif de serrage (1) selon l'une des revendications 1 à 9.
